# EUROPÄISCHE PATENTSCHRIFT

(11) **EP 0 224 755 B1**
(45) Veröffentlichungstag und Bekanntmachung des Hinweises auf die Patenterteilung: **17.07.1991**
(21) Anmeldenummer: 86115508.3
(22) Anmeldetag: 08.11.1986
(51) Int. Cl.: F04D 29/44, F04D 1/06, F04D 17/12

(54) **Stufengehäuse**
Stage housing
Carter étagé

(30) Priorität: 30.11.1985 DE 3542378
(43) Veröffentlichungstag der Anmeldung: 10.06.1987
(73) Patentinhaber: KSB Aktiengesellschaft, 67227 Frankenthal (DE)
(72) Erfinder: Becker, Karl-Heinz, D-6520 Worms (DE); Schill, Jürgen, D-6719 Weisenheim/Bg. (DE)

(56) Entgegenhaltungen:
- DE-C- 323 630
- FR-A- 1 306 368
- FR-A- 2 300 239
- GB-A- 228 365
- US-A- 2 658 665
- US-A- 2 831 432

## Beschreibung

Die Erfindung betrifft ein Stufengehäuse gemäß dem Oberbegriff des Anspruchs, 1.

Die bei radialen und halbaxialen Strömungsmaschinen Verwendung findenden Stufengehäuse enthalten Leiträder mit mehreren Leitschaufeln, zwischen denen diffusorförmige Räume ausgebildet sind und in denen eine Umwandlung der Strömungsenergie in Druckenergie stattfindet. Eine entsprechende Umwandlung erfolgt in den einen größeren Raum in Anspruch nehmenden Spiral- bzw. Doppelspiralgehäusen. Die vorteilhafteren, ein kleineres Bauvolumen erfordernden Leiträder bedingen jedoch einen hohen Fertigungsaufwand, da andernfalls kein zuverlässiger Betrieb bei gutem Wirkungsgrad erreichbar ist.

Aus der US-A-28 31 432 ist eine spezielle Austrittsstufe einer mehrstufigen Kreiselpumpe bekannt. Das geförderte Medium durchströmt nach Passieren des letzten Laufrades zwei Leitkanäle und tritt an deren Ende durch zwei Öffnungen in einen einem Druckstutzen vorgeschalteten Raum ein. Dieser Raum, der bei einer üblichen Pumpenstufe die Funktion eines Rückführraumes hat, verfügt auf der Seite der Austrittsstufe über zwei schmale, eine minimale Bauhöhe aufweisende Rippen. Im Bereich der Wandfläche vermögen diese eine Rotation des Mediums zu unterdrücken. Der Raum selbst weist keine Leiteinrichtungen auf.

Der Erfindung liegt die Aufgabe zugrunde, für ein- oder mehrstufige Strömungsmaschinen der genannten Bauart ein Stufengehäuse zu entwickeln, welches bei einfachster Herstellung einen hohen hydraulischen Wirkungsgrad gewährleistet. Die Lösung dieser Aufgabe erfolgt gemäß dem kennzeichnenden Teil des Hauptanspruches. Das so geschaffene Stufengehäuse läßt sich erstmalig in einfachster Weise mit Hilfe von spanabhebenden Bearbeitungsmaschinen herstellen.

Dadurch entfällt gegenüber der üblichen gießtechnischen Herstellungsart der Einsatz von Formwerkzeugen, Modellen, Kernen und dergleichen. Überdies ermöglicht ein so gestaltetes Stufengehäuse eine verlustarme Weiterleitung der Strömung vom Laufradaustritt zu einem nachgeschalteten Laufrad bzw. einem dort angebrachten Steigrohr. Im Gegensatz zu den bekannten Doppelspiralen, welche komplizierte Strömungswege mit Überdeckungen und Hinterschneidungen aufweisen, ermöglicht das erfindungsgemäße Stufengehäuse mit seinen beiden Leitschaufeln, der oberhalb der Leitschaufeln gelegene, sich in axialer Richtung erstreckenden Durchströmöffnung und den dahinterliegenden, durch zwei Rippen aufgeteilten freien Rückführraum eine störungsfreie Strömungsführung.

Nach einer Ausgestaltung der Erfindung, wonach die im Rückführraum angeordneten Rippen sich zwischen dem Außendurchmesser des Stufengehäuses und der Nabenbohrung erstrecken und im Bereich der Leitschaufelanfänge beginnen, stellen die Rippen eine sorgfältige Trennung des Rückführraumes in zwei separate Räume sicher. Diese Räume nehmen das durch die Durchströmöffnung einfließende Medium auf und leiten es ohne störende Beeinflussung einer nächsten Stufe oder Förderleitung zu.

Nach einer anderen Ausgestaltung der Erfindung, nach den die Rippen bogenförmig verlaufen, wobei zwischen den Rippen und dem Stufengehäuse ein strömungsgünstiger Übergang ausgebildet ist, ermöglichen die bogenförmig verlaufenden Rippen eine weiche, störungsfreie Überleitung in den nachfolgenden Pumpenteil.

Nach einer weiteren Ausgestaltung der Erfindung weist die Trennwand auf der dem Rückführraum zugekehrten Seite eine sich zum Leitschaufelende hin erstreckende, im Winkel zur Trennwand verlaufende Radialfläche auf. Diese einfach anzubringende Schrägfläche ermöglicht einen strömungsgünstigen Übergang von der Durchströmöffnung in den Rückführraum. Damit werden abrupte Strömungsumlenkungen ausgeschlossen und dadurch bedingte Verwirbelungen sowie Wirkungsgradeinbußen vermieden.

Der Energieumwandlung für das aus dem Laufrad austretende Medium dient eine andere Ausgestaltung der Erfindung, wonach in dem das Laufrad aufnehmenden Teil des Stufengehäuses die dem Laufrad zugekehrte, zwischen den Leitschaufelanfängen befindliche Wandung spiralförmig verläuft.

Eine weitere Ausgestaltung der Erfindung, wonach die Breite jeder Durchströmöffnung mindestens einem Achtel des Außendurchmessers ist, ermöglicht die Verwirklichung von kleinen Außendurchmessern.

Die Erfindung ist in einem Ausführungsbeispiel dargestellt und wird im folgenden näher beschrieben. Es zeigen die
- Fig. 1: eine Draufsicht auf die das Laufrad aufnehmende Seite des Stufengehäuses, die
- Fig. 2: einen Längsschnitt im Bereich der Durchströmöffnung und die
- Fig. 3: eine Einzelheit der Durchströmöffnung.

Die Fig. 1 zeigt das Stufengehäuse (1) in der Draufsicht und von der Laufradseite her. Das - hier nicht dargestellte - Laufrad ist zwischen den beiden Leitschaufelanfängen (2, 3) angeordnet. Die Leitschaufeln (4, 5) und der das Laufrad aufnehmende Raum (6) sind hier aus einem metallischen Block herausgearbeitet. In radialer Richtung gesehen befindet sich oberhalb jeder Leitschaufel eine Durchströmöffnung (7, 8).

Wie die Fig. 2 zeigt, die einem Schnitt II-II aus Fig. 1 entspricht, sind die Durchströmöffnungen in einer Trennwand (9) angebracht, die das Stufengehäuse (1) in einen das Laufrad aufnehmenden Raum (6) und in einen Rückführraum (10) aufteilt.

Der zwischen den Leitschaufelanfängen (2, 3) und den Durchströmöffnungen (7, 8) sich erstreckende, dem Laufrad zugekehrte Wandungsteil (11, 12) des Stufengehäuses (1) weist hier einen spiralförmigen Verlauf auf. Andere Wandformen sind durchaus denkbar. Das aus einem Laufrad austretende Medium folgt somit dieser Wandform und erreicht die Leitschaufelanfänge (2, 3). Den Leitschaufeln (4, 5) folgend, strömt das Medium durch die Durchströmöffnungen (7, 8) in den Rückführraum (10). Zwei Rippen (13, 14) halbieren den Rückführraum (10) derart, daß jeder Durchströmöffnung eine Rückführraumhälfte nachgeordnet ist. Die Rippen (13, 14) sind in der Ebene des - in Strömungsrichtung gesehenen - Anfanges jeder Durchströmöffnung angebracht. Die Rippen verlaufen bogenförmig zwischen dem Außendurchmesser des Stufengehäuses und einer der Durchführung einer Pumpenwelle dienenden Nabenbohrung (15). Somit wird eine strömungsgünstige Überleitung zwischen dem Rückführraum und einem eventuell nachgeschalteten Laufrad bzw. einer nachgeschalteten Pumpendruckleitung erreicht. Der Verdrehsicherung des Stufengehäuses (1) dienen hier die Bohrungen (16).

Die fig. 3, die einer Schnittlinie III-III aus Fig. 1 entspricht, zeigt eine im Winkel zur Trennwand (9) verlaufende Radialfläche (17). Sie ist - in Strömungsrichtung gesehen - am Ende jeder Durchströmöffnung (7, 8) angebracht und ermöglicht eine strömungsgünstige Überleitung in den Rückführraum (10).

Ein derartig ausgebildetes Stufengehäuse wird in spanabhebender Weise hergestellt. Dies wird ermöglicht durch eine Ausbildung des Stufengehäuses, welches für die Strömungsführung eine Ausbildung besitzt, die keinerlei Überdeckungen oder Hinterschneidungen aufweist.

## Patentansprüche

1. Stufengehäuse für ein- oder mehrstufige Strömungsmaschinen, wobei Leitschaufeln das aus dem Laufrad austretende Medium über eine Trennwand in einen in Strömungsrichtung gesehen hinter dem Laufrad liegenden, als ein mit zwei in radialer Richtung verlaufenden Rippen versehenen Rückführraum ausgebildeten Teil des Stufengehäuses führen, insbesondere für Kreiselpumpen, wobei der ein Laufrad aufnehmende Teil des Stufengehäuses zwei einander gegenüberliegende Leitschaufeln aufweist und im Bereich zwischen den Leitschaufeln und dem Außendurchmesser des Stufengehäuses zwei axial verlaufende Durchströmöffnungen angebracht sind, **dadurch gekennzeichnet,** daß die Breite (B) der Durchströmöffnungen (7, 8) im wesentlichen der Länge (L) der Leitschaufeln (4, 5) entspricht, daß der Rückführraum (10) durch die Rippen (13, 14) in zwei separate Räume aufgeteilt ist und daß das Stufengehäuse in spanabhebender Weise hergestellt ist.

2. Stufengehäuse nach Anspruch 1, dadurch gekennzeichnet, daß die im Rückführraum (10) angeordneten Rippen (13, 14) sich zwischen dem Außendurchmesser des Stufengehäuses (1) und einer Nabenbohrung (15) erstrecken und im Bereich der Anströmkanten der Leitschaufeln (2, 3) beginnen.

3. Stufengehäuse nach den Ansprüchen 1 und 2, dadurch gekennzeichnet, daß die Rippen (13, 14) bogenförmig verlaufen, wobei zwischen den Rippen (13, 14) und dem Stufengehäuse (1) ein Übergang ausgebildet ist.

4. Stufengehäuse nach den Ansprüchen 1 bis 3, dadurch gekennzeichnet, daß die Trennwand (9) auf der dem Rückführraum (10) zugekehrten Seite eine sich zum Abströmende der Leitschaufel hin erstreckende, im Winkel zur Trennwand verlaufende Radialfläche (17) als hintere Begrenzung der Durchströmöffnung aufweist.

5. Stufengehäuse nach den Ansprüchen 1 bis 4, dadurch gekennzeichnet, daß in dem das Laufrad aufnehmenden Teil (6) des Stufengehäuses (1) die dem Laufrad zugekehrte, zwischen den Anströmkanten der Leitschaufeln (2, 3) befindliche Wandung (11, 12) sich in Strömungsrichtung spiralförmig erweitert.

6. Stufengehäuse nach den Ansprüchen 1 bis 5, dadurch gekennzeichnet, daß die Breite jeder Durchströmöffnung (7, 8) gleich oder größer einem Achtel des Stufengehäuseumfanges ist.

## Claims

1. A housing stage for a single or multiple stage hydrostatic machine, in the case of which guide vanes guide the medium emerging from the impeller via partition wall into a part, which in terms of the direction of the flow is downstream from the impeller and is constituted by a return space provided with ribs, which extend in the radial direction, of the housing stage, more particularly for centrifugal pumps, in the case of which the part, which accommodates an impeller, has two guide vanes placed opposite to each other and in the part between the guide vanes and the outer diameter of the housing stage two axial extending passage openings are arranged, characterized in that the breadth (B) of the passage openings (4 and 5) is essentially equal to the length (L) of the guide vanes (4 and 5), in that the return space (10) is divided up by the ribs (13 and 14) into two separate spaces and in that the housing stage is manufactured by machining.

2. The housing stage as claimed in claim 1, characterized in that the ribs (13 and 14) arranged in the return space (10) extend between the outer diameter of the housing stage (1) and a hub bore (15) and start adjacent to the flow-on edges of the guide vanes (2 and 3).

3. The housing stage as claimed in claim 1 and claim 2, characterized in that the ribs (13 and 14) extend in an arcuate manner and between the ribs (13 and 14) and the housing stage (1) a transition is formed.

4. The housing stage as claimed in the claims 1 through 3, characterized in that on the side, which faces the return space (10), the partition wall (9) has a radial surface (17) extending towards the flow-off end of the guide vane and running at an angle to the partition wall as a rear limit to the passage opening.

5. The housing stage as claimed in the claims 1 through 4, characterized in that the part (6), which accommodates the impeller, of the housing stage (1) the wall (11 and 12), which is turned towards the impeller and is arranged between the on-flow edges of the guide vanes (2 and 3) becomes wider in the direction of flow in the form of a spiral.

6. The housing stage as claimed in the claims 1 through 5, characterized in that the breadth of each (7 and 8) is equal to or larger than one eighth for the periphery of the housing stage.

## Revendications

1. Boîtier réducteur pour turbo machines à un ou plusieurs étages dans lequel les aubes directrices dirigent le liquide, qui sort de la roue par l'intermédiaire d'une paroi de séparation, dans une partie du boîtier réducteur en forme de chambre de retour munie de deux nervures dirigées dans le sens radial et située derrière la roue (vu dans le sens découlement), en particulier pour les pompes centrifuges, dans lequel la partie du boîtier réducteur qui loge une roue présente deux aubes directrices se faisant face et dans lequel, dans la zone située entre les aubes directrices et le diamètre extérieur du boîtier réducteur, sont placées deux ouvertures d'écoulement dans le sens axial, caractérisé en ce que la largeur (B) des ouvertures d'écoulement (7, 8) correspond en grande partie à la longueur (L) des aubes directrices (4, 5), en ce que la chambre de retour (10) est divisée en deux espaces par les nervures (13, 14) et en ce que le boîtier réducteur est fabriqué par enlèvement de copeaux.

2. Boîtier réducteur selon la revendication 1 caractérisé en ce que les nervures (13, 14) placées dans la chambre de retour (10) s'étendent entre le diamètre extérieur du boîtier réducteur (1) et un alésage du moyeu (15) et qu'elles commencent dans la zone des arêtes d'afflux des aubes directrices (2, 3).

3. Boîtier réducteur selon les revendications 1 et 2 caractérisé en ce que les nervures (13, 14) sont en forme d'arc de sorte qu'un passage est formé entre les nervures (13, 14) et le boîtier réducteur (1).

4. Boîtier réducteur selon les revendications 1 à 3 caractérisé en ce que la paroi de séparation (9) présente une surface radiale (17), servant de limite arrière de l'ouverture d'écoulement, sur le côté faisant face à la chambre de retour (10), surface qui s'étend vers l'extrêmité défluente de l'aube directrice et qui est située en angle par rapport à la paroi de séparation.

5. Boîtier réducteur selon les revendications 1 à 4 caractérisé en ce que, dans la partie (6) du boîtier réducteur (1) qui loge la roue, la paroi (11, 12), qui fait face à la roue, entre des arêtes d'afflux des aubes directrices (2, 3), est élargie dans le sens de l'écoulement en forme de spirale.

6. Boîtier réducteur selon les revendications 1 à 5 caractérisé en ce que la largeur de chaque ouverture d'écoulement (7, 8) est égal ou supérieur à un huitiême de la circonférence du boîtier réducteur.
